# EUROPÄISCHE PATENTANMELDUNG

(11) **EP 2 947 277 A1**
(43) Veröffentlichungstag der Anmeldung: **25.11.2015**
(21) Anmeldenummer: 14169387.9
(22) Anmeldetag: 22.05.2014
(51) Int. Cl.: F01D 9/04, F01D 9/06, F01D 11/00, F01D 17/14, F01D 25/26

(54) **Demontierbare Winkelringverbindung**

(71) Anmelder: Siemens Aktiengesellschaft, 80333 München (DE)
(72) Erfinder: Zurhausen, Daniel, 46244 Bottrop (DE)

(57) **Zusammenfassung**

Die Erfindung betrifft eine demontierbare Winkelringverbindung zur Dichtung der Verbindung zwischen einem Ventil und einem Turbinengehäuse, wobei ein erster Gewindering (26) und ein zweiter Gewindering (30) verwendet wird, der über Außengewinde im Ventildiffusor (10) derart ausgebildet ist, dass durch ein Lösen des zweiten Gewinderings (30) ein L-Ring freigelegt wird, der eine Dichtung aufweist zwischen dem Innengehäuse (3) und einem Ventildiffusor (10).

## Beschreibung

Die Erfindung betrifft eine Anordnung zum Verbinden eines Ventildiffusors mit einem Gehäuse, insbesondere Innengehäuse einer Strömungsmaschine, insbesondere einer Dampfturbine, umfassend einen L-Ring.

Kraftwerke umfassen in der Regel mehrere Komponenten, die einem Verschleiß unterliegen. Daher werden bei Revisionen, wie zum Beispiel bei einer Majorrevision, nahezu sämtliche Verschleißteile eines Turbinenstranges auf ihre Funktion untersucht und gegebenenfalls bearbeitet oder ausgetauscht. In der Regel umfasst eine Strömungsmaschine, wie beispielsweise eine Dampfturbine, ein Innengehäuse und ein Außengehäuse, wobei innerhalb des Innengehäuses ein Rotor angeordnet ist. Bei einer Revision wird das Innengehäuse aus dem Außengehäuse gehoben. Frischdampf strömt in der Regel über eine Frischdampfleitung und Frischdampfventile in das Innengehäuse. Diese Dampfzufuhr erfolgt mittels eines Diffusors. In der Regel wird die Verbindung zwischen dem Diffusor und dem Innengehäuse mit einer Winkelringverbindung realisiert bzw. abgedichtet. Problematisch ist hierbei, dass bei einer Revision diese Winkelringverbindung das Herausnehmen des Innengehäuses aus dem Außengehäuse erschwert. Der Grund hierfür ist, dass die Winkelringverbindung quer zur Anheberichtung in einer Nut am Innengehäuse geführt wird. Somit ist ein Anheben blockiert. Der Winkelring muss daher bei den Revisionen aus der Nut gezogen werden.

Allerdings ist es so, dass die Winkelringverbindung nicht einzeln aus der Nut gezogen werden kann. Daher wird in diesen Fällen das gesamte Ventil vom Außengehäuse gelöst und von der Dampfturbine weggezogen. Somit muss in vielen Fällen die Dichtung zwischen Ventilgehäuse und dem Außengehäuse erneuert werden. Dies ist allerdings auch nur dann möglich, wenn das Ventil insgesamt so weit zurückgezogen wird, dass der Diffusor nicht mehr in das Außengehäuse hineinragt. Dieser Vorgang ist zeitaufwändig und arbeitsintensiv.

Die Erfindung versucht hier Abhilfe zu schaffen.

Aufgabe der Erfindung ist es, eine leicht demontierbare Anordnung zum Verbinden eines Diffusors mit einem Gehäuse anzubieten.

Gelöst wird diese Aufgabe durch eine Anordnung zum Verbinden eines Ventildiffusors mit einem Gehäuse, insbesondere Innengehäuse einer Strömungsmaschine, insbesondere einer Dampfturbine, umfassend einen L-Ring, der mit einem ersten Schenkel in eine Nut ins Gehäuse ragt, einem ersten Gewindering, der über ein erstes Gewinde mit dem Ventildiffusor verbunden ist, einem zweiten Gewindering, der über ein zweites Gewinde mit dem Ventildiffusor verbunden ist, wobei der L-Ring einen zweiten Schenkel aufweist, der zwischen dem ersten Gewindering und dem zweiten Gewindering angeordnet ist.

Die Erfindung geht somit den Weg, mittels des ersten Gewinderings und des zweiten Gewinderings eine Anordnung anzubieten, die leicht demontiert werden kann. Der Vorteil des ersten Gewinderings und des zweiten Gewinderings liegt somit darin, dass der L-Ring innerhalb von zwei Montageschritten gelöst werden kann. Diese Demontage erfolgt, ohne dass das Ventilgehäuse vom Außengehäuse der Turbine demontiert werden muss. Somit ist es nicht erforderlich, die Dichtung zwischen dem Ventilgehäuse und dem Außengehäuse zu erneuern, was zu einer enormen Kostenersparnis führt.

Durch das Wegfallen der Demontage des Ventilgehäuses entfällt auch ein Trennen und Schweißen der Zudampfrohre und vor allem ein Prüfen der Zudampfrohre. Des Weiteren entfällt das erneute Montieren des Ventilgehäuses und dadurch fallen viele Montagestunden weg, was zu einer Kostenersparnis führt. Ebenso kann die Revision schneller durchgeführt werden, was zu einem schnellen wieder zur Verfügungstellen des Turbosatzes führt.

Vorteilhafte Weiterbildungen sind in den Unteransprüchen angegeben.

In einer ersten vorteilhaften Weiterbildung weist der erste Gewindering einen ersten Gewinderingschenkel auf, der am zweiten Schenkel des L-Rings anliegt. Somit wird quasi zwischen dem ersten Gewinderingschenkel des ersten Gewinderings und dem zweiten Gewindering eine Nut realisiert, in die der zweite Schenkel des L-Rings anliegt. Der zweite Schenkel des L-Ringes liegt dabei derart an, dass eine Bewegung innerhalb der zwischen dem ersten Gewinderingschenkel und dem zweiten Gewindering gebildeten Nut eine Bewegung möglich ist.

In einer weiteren vorteilhaften Weiterbildung weist der erste Gewindering einen zweiten Gewinderingschenkel auf, wobei der Ventildiffusor eine endseitige Kante aufweist und der zweite Gewinderingschenkel an der Kante anliegt.

Somit liegt der erste Gewindering an dem Ende bzw. Abschluss des Ventildiffusors an. Dadurch kann eine besonders feste und reproduzierbare Anordnung des ersten Gewinderings an dem Ventildiffusor realisiert werden. Vorteilhafterweise ist das erste Gewinde als ein erstes Außengewinde am Ventildiffusor ausgebildet. Das bedeutet, dass der erste Gewindering auf den Ventildiffusor geschraubt wird. Durch die endseitige Kante des Ventildiffusors kann eine gute Verbindung zwischen dem ersten Gewindering und dem Ventildiffusor erfolgen. Somit ist die Position des ersten Gewinderingschenkels fixiert. Ein nachträgliches Nachjustieren kann entfallen.

In einer weiteren vorteilhaften Weiterbildung weist der zweite Gewindering einen dritten Gewinderingschenkel auf. Das erste Außengewinde ist um eine rotationssymmetrische Achse ausgebildet. Der dritte Gewinderingschenkel ist in einer radialen Richtung von der rotationssymmetrischen Achse aus gesehen hinter dem ersten Gewindering angeordnet. Das bedeutet, dass der zweite Gewindering zumindest abschnittsweise den ersten Gewindering umragt. Die Drehrichtung des ersten Gewinderings und des zweiten Gewinderings bzw. das erste Gewinde und das zweite Gewinde sind dabei derart, dass eine Bewegung des ersten Gewinderings zum zweiten Gewindering erfolgt. Der erste Gewindering muss hierbei gegenüber dem zweiten Gewindering derart positioniert sein, dass zwischen dem ersten Gewindering und dem zweiten Gewindering eine Nut für den zweiten Schenkel realisiert ist. Vorteilhafterweise sind der Ventildiffusor, der erste Gewindering und der zweite Gewindering verdrehbar relativ zueinander ausgebildet. Somit können nachdem der erste Gewindering und der zweite Gewindering über das erste Gewinde und das zweite Gewinde montiert wurden, zueinander fixiert werden, so dass im Betrieb ein Lösen des ersten Gewinderings und des zweiten Gewinderings vermieden ist.

Vorteilhafterweise ist hierfür ein Zylinderstift vorgesehen, der durch den ersten Gewindering und den zweiten Gewindering in dem Ventildiffusor angeordnet ist. Dadurch ist eine vergleichsweise einfache Maßnahme angeboten, durch die eine feste Fixierung des ersten Gewinderings, des zweiten Gewinderings und dem Ventildiffusor erfolgen kann.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden.

Ausführungsbeispiele der Erfindung werden nachfolgend anhand der Zeichnungen beschrieben. Diese soll die Ausführungsbeispiele nicht maßgeblich darstellen, vielmehr ist die Zeichnung, wo zur Erläuterung dienlich, in schematisierter, und/oder leicht verzerrter Form ausgeführt. Im Hinblick auf Ergänzungen der in der Zeichnung unmittelbar erkennbaren Lehren wird auf den einschlägigen Stand der Technik verwiesen. Es zeigen:
- Figur 1: einen Teil einer Querschnittsansicht einer erfindungsgemäßen Anordnung,
- Figur 2: vergrößerter Ausschnitt aus Figur 1.

Die Figur 1 zeigt einen Teil einer Strömungsmaschine. Die in Figur 1 gezeigte Strömungsmaschine ist eine Dampfturbine 1. Die Dampfturbine 1 umfasst einen um eine nicht dargestellte Rotationsachse drehbar gelagerten Rotor 2. Um den Rotor 2 ist ein Innengehäuse 3 angeordnet. Das Innengehäuse 3 umfasst ein Innengehäuseoberteil 3a und ein Innengehäuseunterteil 3b, wobei das Innengehäuseoberteil 3a mit dem Innengehäuseunterteil 3b über ein Flansch 4 zusammengeschraubt ist. Die Schrauben sind nicht näher dargestellt.

Um das Innengehäuse 3 ist ein Außengehäuse 5 angeordnet, wobei das Außengehäuse 5 ebenfalls aus einem Außengehäuseoberteil 5a und einem Außengehäuseunterteil 5b besteht. Das Außengehäuseoberteil 5a wird mittels eines weiteren Flansches 6 mit dem Außengehäuseunterteil 5b verschraubt. Die Verschraubung ist in der Figur 1 nicht näher dargestellt.

Frischdampf wird über eine nicht näher dargestellte Frischdampfleitung und ein Frischdampfventil einem Einströmbereich 7 der Dampfturbine 1 zugeführt. Die Frischdampfleitung ist mit einem Frischdampfventil strömungstechnisch miteinander verbunden. Das Ventil umfasst ein Ventilgehäuse 8, das über einen Ventilgehäuseflansch 9 mit dem Außengehäuse 5 verbunden ist. Das Ventilgehäuse 8 ist rotationssymmetrisch ausgebildet. Innerhalb des Ventilgehäuses 8 ist ein Ventildiffusor 10 entlang einer Symmetrieachse 11 angeordnet. Der Ventildiffusor 10 wird über die erfindungsgemäße Anordnung 12 an das Innengehäuse 3, insbesondere Innengehäuseunterteil 3b, angeordnet. Die Anordnung 12 wird in der Figur 2 näher beschrieben.

Das Innengehäuseunterteil 3b weist eine kreisförmige Öffnung 13 auf, das strömungstechnisch mit einer kreisförmigen Öffnung 14 des Ventildiffusors 10 über die Anordnung 12 strömungstechnisch miteinander dichtend verbunden ist. In dem in der Figur 1 dargestellten Kreis 15 ist die erfindungsgemäße Anordnung 12 gezeigt, was im Folgenden mit der Figur 2 näher beschrieben wird.

In der Figur 2 ist ein Endabschnitt 16 des Ventildiffusors 10 zu sehen. Die Anordnung 12 umfasst einen L-Ring 17. Der L-Ring 17 ist rotationssymmetrisch ausgebildet und weist in seiner axialen Erstreckung einen Abschnitt 18 auf, der auch als erster Schenkel 19 bezeichnet wird. Im Wesentlichen 90 Grad zum ersten Schenkel 19 angeordnet ist ein in radialer Richtung sich erstreckender Abschnitt 20, der hier als zweiter Schenkel 21 bezeichnet wird. Der erste Schenkel 19 ragt in eine Nut 22. Die Nut 22 ist im Gehäuse, insbesondere Innengehäuse 3, angeordnet, wobei die Nut 22 in einem Stutzen 23 ausgebildet ist. Der Stutzen 23 ist um die Symmetrieachse 11 radial symmetrisch ausgebildet. In seiner radialen Erstreckung weist der Stutzen 23 einen radialen Abschnitt 24 auf, der am Innengehäuse 3, insbesondere Innengehäuseunterteil 3b, anliegt. Der Stutzen 23 wird über ein Gewinde 25 mit dem Innengehäuse 3, insbesondere Innengehäuseunterteil 3b, verbunden. Dazu wird der Stutzen 23 auf das Innengehäuse 3 aufgeschraubt. Das Gewinde 25 ist hierbei ein Außengewinde auf dem Innengehäuse 3.

Die Anordnung 12 umfasst ferner einen ersten Gewindering 26, der über ein erstes Gewinde 27 mit dem Ventildiffusor 10 verbunden ist. Der erste Gewindering 26 ist radialsymmetrisch um die Symmetrieachse 11 ausgebildet und weist in seiner radialen Erstreckung einen ersten Gewinderingschenkel 28 auf, der am zweiten Schenkel 21 des ersten L-Rings 17 anliegt. Zwischen dem ersten Gewinderingschenkel 28 und dem Stutzen 24 ist ein Zwischenraum 29.

Die Anordnung 12 umfasst ferner einen zweiten Gewindering 30, der über ein zweites Gewinde 31 mit dem Ventildiffusor 10 verbunden ist. Der zweite Gewindering 30 ist radialsymmetrisch um die Symmetrieachse 11 ausgebildet. Die Anordnung 12 ist derart ausgebildet, dass der zweite Schenkel 21 des L-Rings 17 in einen Spalt 32 angeordnet ist, der zwischen dem ersten Gewindering 26 und dem zweiten Gewindering 30 gebildet ist.

In seiner radialen Erstreckung weist der erste Gewindering einen weiteren radialen Abschnitt 33 auf, der als zweiter Gewinderingschenkel 34 bezeichnet wird. Der Endabschnitt 16 des Ventildiffusors 10 weist eine endseitige Kante 35 auf. Der zweite Gewinderingschenkel 34 liegt hierbei an der endseitigen Kante 35 an. Somit berühren sich der zweite Gewinderingschenkel 34 und die endseitige Kante 35. Bei der Montage wird somit der erste Gewindering 26 über das erste Gewinde 27 auf den Ventildiffusor 10 aufgeschraubt, bis der zweite Gewinderingschenkel 34 an der endseitigen Kante 35 anliegt. Das erste Gewinde 27 ist hierbei als ein erstes Außengewinde am Ventildiffusor 10 ausgebildet.

In seiner axialen Erstreckung weist der zweite Gewindering 30 einen axialen Abschnitt 36 auf, der hier als dritter Gewinderingschenkel 37 bezeichnet wird. Der dritte Gewinderingschenkel 37 erstreckt sich hierbei über einen zumindest axialen Bereich über den Endabschnitt 16 des Ventildiffusors und einem Teil des ersten Gewinderings 26. Das erste Außengewinde ist um die Symmetrieachse ausgebildet. Der dritte Gewinderingschenkel 37 ist in einer radialen Richtung 38 von der Symmetrieachse 11 aus gesehen hinter dem ersten Gewindering 26 angeordnet. Der erste Gewindering 26 weist hierfür einen axialen Abschnitt 39 auf, der mit dem ersten Gewinde 27 zusammenwirkt. Der dritte Gewinderingschenkel 37 ist somit um den axialen Abschnitt 39 des ersten Gewinderings 26 angeordnet.

Der Ventildiffusor 10, der erste Gewindering 26 und der zweite Gewindering 30 sind relativ zueinander verdrehsicher ausgebildet. Dazu wird ein Zylinderstift 40 verwendet, der durch den ersten Gewindering 26 und den zweiten Gewindering 30 in dem Ventildiffusor 10 angeordnet ist. Der Zylinderstift 40 ist im Wesentlichen eine Schraube mit einem Schraubenkopf 41, der in eine Bohrung 42 im zweiten Gewindering 30 und einer weiteren Bohrung 43 im ersten Gewindering 26 in ein Gewinde (nicht näher dargestellt) 44 im Ventildiffusor 10 angeordnet ist.

Die Demontage erfolgt folgendermaßen:
Zunächst wird der Zylinderstift 40 aus dem Gewinde 44 ausgeschraubt. Anschließend wird der zweite Gewindering 30 nach links über das zweite Gewinde 31 gedreht. Dadurch kann der L-Ring 17 in axialer Richtung aus der Nut 22 geschoben werden. Dazu ist es zwingend erforderlich, dass der Durchmesser des zweiten Schenkels 21 des L-Rings 17 geringer ist als ein Außendurchmesser 45 des axialen Abschnitts 39 des ersten Gewinderings 26. Nachdem der L-Ring 17 aus der Nut 22 geschoben wurde, kann der erste Gewindering 26 über das Gewinde 27 vom Ventildiffusor 10 entfernt werden. Ebenso kann anschließend der Stutzen 23 über das Gewinde 25 vom Innengehäuse 3 entfernt werden. Somit kann schnell und einfach das Innengehäuse 3 vom Ventildiffusor 10 getrennt werden.

Die Montage erfolgt folgendermaßen:
Zunächst wird der erste Gewindering 26 auf den Diffusor 10 aufgeschraubt. Anschließend wird der L-Ring 17 in die Nut 22 eingebracht. Anschließend wird der zweite Gewindering 30 mit dem L-Ring 17 gegen den Diffusor 10 gespannt. Abschließend wird der Gewindering 26 zurück gegen den zweiten Gewindering 30 verspannt, damit der L-Ring 17 mit dem nötigen Spiel fixiert ist. Der Zylinderstift 40 sichert den ersten Gewindering 26 und den zweiten Gewindering 30 gegen Verdrehen. Bei einer Revision muss nur noch der zweite Gewindering 30 gelöst und der L-Ring 17 aus der Nut 22 des Gewinderings auf den Stutzen 23 des Innengehäuses 3 gezogen werden, damit das Innengehäuse 3 angehoben werden kann.

Aufgrund starker Verzunderungen benötigen der erste Gewindering 26 und der zweite Gewindering 30 eine möglichst verzunderungsresistente Beschichtung.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Anordnung (12) zum Verbinden eines Ventildiffusors (10) mit einem Gehäuse,
insbesondere Innengehäuse (3) einer Strömungsmaschine, insbesondere einer Dampfturbine (1),
umfassend
einen L-Ring (17), der mit einem ersten Schenkel (19) in eine Nut (22) ins Gehäuse ragt,
einen ersten Gewindering (26), der über ein erstes Gewinde (27) mit dem Ventildiffusor (10) verbunden ist,
einen zweiten Gewindering (30), der über ein zweites Gewinde (31) mit dem Ventildiffusor (10) verbunden ist, wobei der L-Ring (17) einen zweiten Schenkel (21) aufweist, der zwischen dem ersten Gewindering (26) und dem zweiten Gewindering (30) angeordnet ist.

2. Anordnung (12) nach Anspruch 1,
wobei der erste Gewindering (26) einen ersten Gewinderingschenkel (28) aufweist, der am zweiten Schenkel (21) des L-Rings (17) anliegt.

3. Anordnung (12) nach Anspruch 1 oder 2,
wobei der erste Gewindering (26) einen zweiten Gewinderingschenkel (34) aufweist,
wobei der Ventildiffusor (10) eine endseitige Kante (35) aufweist und der zweite Gewinderingschenkel (34) an der Kante (35) anliegt.

4. Anordnung (12) nach Anspruch 1, 2 oder 3,
wobei das erste Gewinde (27) ein erstes Außengewinde am Ventildiffusor (10) ist.

5. Anordnung (12) nach einem der vorhergehenden Ansprüche, wobei der zweite Gewindering (30) einen dritten Gewinderingschenkel (37) aufweist,
wobei das erste Außengewinde um eine Symmetrie-Achse (11) ausgebildet ist,
wobei der dritte Gewinderingschenkel (37) in einer radialen Richtung (38) von der rotationssymmetrischen Achse aus gesehen hinter dem ersten Gewindering (26) angeordnet ist.

6. Anordnung (12) nach einem der vorhergehenden Ansprüche,
wobei der Ventildiffusor (10), der erste Gewindering (26) und der zweite Gewindering (30) verdrehsicher relativ zueinander ausgebildet sind.

7. Anordnung (12) nach Anspruch 6,
wobei ein Zylinderstift (40) durch den ersten Gewindering (26) und den zweiten Gewindering (30) in dem Ventildiffusor (10) angeordnet ist.
